# FASCICULE DE BREVET EUROPEEN

(11) **EP 3 775 677 B1**
(45) Date de publication et mention de la délivrance du brevet: **20.09.2023**
(21) Numéro de dépôt: 19720983.6
(22) Date de dépôt: 08.04.2019
(51) Int. Cl.: F21S 43/14, F21S 43/20, F21S 43/30, F21W 103/10, F21W 103/35

(54) **DISPOSITIF LUMINEUX D'APPARENCE SOMBRE POUR VÉHICULE AUTOMOBILE**
DUNKEL ERSCHEINENDE LICHTVORRICHTUNG FÜR EIN KRAFTFAHRZEUG
DARK APPEARANCE LIGHT DEVICE FOR A MOTOR VEHICLE

(30) Priorité: 10.04.2018 FR 1853140
(43) Date de publication de la demande: 17.02.2021
(73) Titulaire: Marelli Automotive Lighting France, 89330 Saint-Julien-du-Sault (FR)
(72) Inventeur: BERGERAT, Stéphanie, 78190 TRAPPES (FR); ARRIVET, Franck, 78190 TRAPPES (FR); KUSIAK, Yann, 78190 TRAPPES (FR); BUISSON, Alain, 78190 TRAPPES (FR)
(74) Mandataire: Jacobacci Coralis Harle
(86) Numéro de dépôt international: PCT/FR2019/050812
(87) Numéro de publication internationale: WO 2019/197761

(56) Documents cités:
- DE-U1- 8 703 615
- GB-A- 2 265 977
- US-A- 3 487 206
- US-A- 3 514 589
- US-A- 4 153 928
- US-A- 4 835 666

## Description

### DOMAINE TECHNIQUE AUQUEL SE RAPPORTE L'INVENTION

La présente invention concerne le domaine technique de l'éclairage et/ou de la signalisation lumineuse. Elle concerne plus particulièrement un dispositif lumineux et/ou de signalisation pour véhicule automobile.

### ARRIÈRE-PLAN TECHNOLOGIQUE

Les normes réglementaires imposent à chaque véhicule automobile d'être équipé de dispositifs lumineux afin d'avertir les usagers de la route de la présence et des intentions des autres conducteurs. On peut notamment citer les feux de position, situés à l'arrière du véhicule, de couleur rouge et d'intensité modérée pour signaler sa position, et les feux-stops également de couleur rouge, mais d'intensité plus forte pour avertir du freinage du véhicule automobile.

Ces dispositifs lumineux, dont un exemple est présenté dans US 4,153,928 comportent des surfaces réfléchissantes permettant de diriger vers l'extérieur et selon une direction souhaitée, le faisceau lumineux émis par une source de lumière. Les surfaces métallisées sont privilégiées en raison de leur fort coefficient de réflexion, comme le chrome ou l'aluminium. À la lumière du jour, ces surfaces métallisées se caractérisent par une couleur de ton clair, ce qui peut engendrer un contraste non souhaité avec la couleur de la carrosserie. C'est notamment le cas lorsque la carrosserie est peinte d'une couleur dont le ton est sombre, modifiant localement et de façon prononcée l'aspect esthétique du véhicule à la lumière du jour.

La présente invention vise à résoudre cette problématique en proposant un dispositif lumineux dont l'apparence extérieure, lorsqu'il est éteint, est de couleur sombre et homogène à la lumière du jour.

### OBJET DE L'INVENTION

Afin de remédier à l'inconvénient précité de l'état de la technique, la présente invention propose un dispositif lumineux pour véhicule automobile, selon la revendication 1.

Le voyant extérieur a une couleur de ton sombre ou de ton obscur, afin d'assombrir l'intérieur du boîtier optique lorsque le dispositif lumineux est éteint et exposé à la lumière du jour. De préférence, le voyant extérieur se caractérise par une couleur homogène à la lumière du jour. Selon l'invention, un écran translucide est interposé entre le réflecteur optique et le voyant extérieur, de manière à homogénéiser la lumière du jour réfléchie par les différents éléments présents à l'intérieur du boîtier optique. L'écran translucide est placé à distance du voyant extérieur afin d'atténuer le contraste d'intensité lumineuse de la lumière du jour réfléchie par les différents éléments constituant le boîtier optique. Un espace suffisant est maintenu entre l'écran translucide et le voyant extérieur, pour favoriser une meilleure dissipation de l'humidité entre l'écran translucide et le voyant extérieur.

Selon un mode de réalisation préféré, le voyant extérieur est de couleur noire. Bien entendu, la couleur du voyant extérieur peut varier en fonction de la couleur de la carrosserie du véhicule automobile sur lequel le dispositif lumineux est destiné à être monté. Ainsi, la couleur du voyant extérieur peut aussi être de couleur bleue, rouge ou autre.

Selon une autre variante de réalisation de l'invention, l'écart entre l'écran translucide et le voyant extérieur est compris entre 1 mm et 10 mm, de préférence entre 2 mm et 4 mm. Ces plages de valeurs sont favorables pour obtenir un dispositif lumineux d'apparence très sombre à la lumière du jour et lorsqu'il est éteint, tout en limitant son encombrement selon la direction de propagation de la lumière émise par la source de lumière dudit dispositif.

Selon une autre variante de réalisation de l'invention, le voyant extérieur a une épaisseur comprise entre 2 mm et 3,5 mm, de préférence de l'ordre de 2,2 mm.

Selon une autre variante de réalisation de l'invention, le voyant extérieur absorbe entre 80% et 95% de l'intensité de la lumière du jour, de préférence de l'ordre de 90%.

Selon une autre variante de réalisation de l'invention, le boîtier optique est de préférence opaque à la lumière du jour, de sorte que la lumière du jour pénètre uniquement dans le boîtier optique à travers le voyant extérieur.

Selon une autre variante de réalisation de l'invention, un faisceau lumineux sous incidence normale est diffusé par l'écran translucide, dans une plage d'angle de diffusion comprise entre 0° et 41 °, de préférence entre 0° et 20°.

Selon une autre variante de réalisation de l'invention, l'écran translucide comporte un motif visible, à travers le voyant extérieur, lorsque la source de lumière est allumée. Selon un mode de réalisation préféré, le motif est sérigraphié et/ou incrusté dans l'écran translucide.

Selon l'invention, le dispositif lumineux comprend un cadre, placé entre la source de lumière et l'écran translucide, le cadre comporte au moins une ouverture laissant passer au moins une partie du faisceau lumineux émis par la source de lumière. De préférence, le cadre masque au moins une partie de l'intérieur du boîtier afin de favoriser une plus grande homogénéisation de la lumière réfléchie par l'intérieur dudit boîtier.

Selon un mode de réalisation préféré, le cadre obture une partie du boîtier optique comprenant la source de lumière.

Selon l'invention, l'écran translucide recouvre au moins en partie, la surface du cadre en vis-à-vis du voyant extérieur, de préférence l'écran translucide recouvre toute la surface du cadre en vis-à-vis du voyant extérieur. Selon une autre variante de réalisation, la surface du cadre en vis-à-vis du voyant extérieur a une couleur de teinte sombre ou obscure, de préférence une couleur similaire au voyant extérieur ou noire. De préférence, la surface du cadre en vis-à-vis du voyant extérieur est parallèle ou sensiblement parallèle au voyant extérieur pour favoriser une teinte homogène du voyant extérieur lorsque le dispositif lumineux est éteint et exposé à la lumière du jour.

Bien entendu, les différentes caractéristiques, variantes et formes de réalisation mentionnées ci-dessus peuvent être associées les unes avec les autres selon diverses combinaisons, dans la mesure où elles ne sont pas incompatibles ou exclusives les unes des autres.

La présente invention porte également sur un véhicule automobile comprenant au moins un dispositif lumineux selon l'une des revendications précédentes.

### DESCRIPTION DES FIGURES

La description qui va suivre en regard des dessins annexés suivants, donnés à titre d'exemples non limitatifs, permettra de mieux comprendre en quoi consiste l'invention et comment elle peut être réalisée :
- la figure 1 représente une vue schématique d'une coupe transversale d'un dispositif lumineux selon l'invention ;
- la figure 2 représente le dispositif lumineux représenté sur la figure 1, éclairé par la lumière du jour.

### DESCRIPTION DÉTAILLÉE D'UN EXEMPLE DE RÉALISATION

Pour rappel, l'invention propose un dispositif lumineux dont l'apparence extérieure, lorsqu'il est éteint, est de couleur sombre et homogène à la lumière du jour.

Les figures 1 et 2 illustrent un mode de réalisation non limitatif d'un dispositif lumineux 2 selon l'invention, destiné à être utilisé comme feu de position ou lanterne par un véhicule automobile.

Le dispositif lumineux 2 comporte un boîtier optique 4 dans lequel sont présentes deux sources de lumière 6A et 6B. Une première source de lumière 6A est configurée pour émettre un faisceau lumineux de couleur ambre afin de signaler l'intention du conducteur de changer de voie ou de tourner. Une deuxième source de lumière 6B est configurée pour émettre un faisceau lumineux de couleur rouge pour signaler la position du véhicule automobile et/ou son freinage. Chaque source de lumière comporte une ou plusieurs diodes électroluminescentes maintenues au niveau d'une même face avant d'une plaque 8 de circuit imprimé. De manière connue, la plaque 8 permet à un dispositif de contrôle non représenté sur les figures, de commander le fonctionnement des sources de lumière 6A et 6B.

Afin de limiter l'échauffement des sources de lumière lors de leur utilisation, le boîtier optique 4 comporte également un radiateur thermique 10 qui s'étend le long de la face arrière de la plaque. La chaleur émise par le radiateur thermique 10 est évacuée à l'extérieur du boîtier optique 4 par l'intermédiaire d'un évent 12.

Les sources de lumière sont orientées de manière à ce que leur faisceau lumineux passe à travers une même ouverture 14 du boîtier optique 4. L'ouverture 14 est située à une distance des sources de lumière 6, comprise entre 25 mm et 80 mm, de préférence de l'ordre de 50 mm. Afin de diriger selon une direction souhaitée les faisceaux lumineux à travers l'ouverture 14, il est associé à chaque source de lumière un réflecteur optique 16. Les réflecteurs optiques se caractérisent par une surface à fort coefficient de réflexion au niveau de leur face interne.

Pour protéger des intempéries les éléments présents dans le boîtier optique 4, l'ouverture 14 est obturée par un voyant extérieur 18. Bien entendu, le voyant extérieur est partiellement transparent aux faisceaux lumineux émis par les sources de lumière, afin que le dispositif lumineux puisse émettre des signaux lumineux visibles par d'autres conducteurs.

Comme mentionné ci-dessus, d'ordinaire le voyant extérieur est transparent ou translucide à la lumière du jour. Les éléments présents dans le boîtier optique sont donc visibles à travers le voyant extérieur ce qui modifie localement et très fortement l'aspect de la carrosserie du véhicule automobile à la lumière du jour.

Afin de résoudre ce problème, la présente invention propose de substituer les voyants extérieurs habituellement utilisés, par un voyant extérieur 18 se caractérisant par une couleur homogène de teinte sombre ou obscure afin de limiter très fortement la quantité de lumière du jour passant à travers ledit voyant. Par les termes « lumière du jour », on entend toutes les formes de lumières provenant du soleil, directe et indirecte. Le voyant extérieur a une couleur dont les coordonnées trichromatiques sont comprises dans les plages de valeurs suivantes : pour le rouge entre 0,4 et 0,5 ; pour le vert entre 0,35 et 0,45 et pour le bleu entre 0,1 et 0,2. De préférence le voyant extérieur à une couleur dont les coordonnées trichromatiques sont de l'ordre de 0,441 pour le rouge, 0,408 pour le vert et 0,153 pour le bleu. Le voyant extérieur 18 a une épaisseur comprise entre 2 mm et 3,5 mm, de préférence de l'ordre de 2,2 mm. L'épaisseur du voyant extérieur 18 est ici définie selon la direction d'incidence des faisceaux lumineux émis par les sources de lumière 6 sur ledit voyant. Le voyant extérieur 18 se caractérise par une absorption de la lumière du jour qui est comprise entre 80% et 95%, de préférence de l'ordre de 90%. Le voyant extérieur 18 est réalisé à partir de l'un des matériaux suivants : polyméthacrylate de méthyle (PMMA) ou polycarbonate (PC).

Afin de favoriser une couleur de teinte homogène du voyant extérieur à la lumière du jour, le boîtier optique 4 comporte également un cadre 20 prenant appui sur les parois internes du boîtier optique 4. Le cadre 20 obture une partie dudit boîtier, comprenant les sources de lumière 6 et les réflecteurs optiques 16. Le cadre comporte une face avant 22 parallèle ou sensiblement parallèle au voyant extérieur 18. La face avant 22 est opaque à la lumière du jour afin de former un fond de couleur sombre et homogène. Le cadre comporte également des passages 24 prolongeant les réflecteurs optiques, de manière à permettre aux sources de lumière d'éclairer le voyant extérieur 18.

Toute la surface de la face avant 22 du cadre 20 est recouverte par un écran translucide 26. L'écran translucide 26 se caractérise par une épaisseur comprise entre 0.1 mm et 3 mm, de préférence de l'ordre de 0.3 mm. L'épaisseur de l'écran translucide est ici définie selon la direction d'incidence des faisceaux lumineux émis par les sources de lumière 6A et 6B sur ledit écran. De préférence, la face avant 22 de l'écran translucide en vis-à-vis du voyant extérieur 18, favorise la réflexion d'un faisceau lumineux sous incidence normale, dans une plage d'angle de réflexion comprise entre 0° et 41°, de préférence entre 0° et 20°. Pour cela, la face avant 28 de l'écran translucide 26 peut comporter des motifs en relief réalisés par une technique de moulage. L'écran translucide est réalisé à partir de l'un des matériaux suivants : polyméthacrylate de méthyle (PMMA) ou polycarbonate (PC).

Le cadre 20 maintient l'écran translucide 26 à une distance du voyant extérieur 18 qui est comprise entre 1 mm et 10 mm, de préférence entre 2 mm et 4 mm, de manière préférée de l'ordre de 3 mm. Dans ces plages de valeurs, on favorise à la fois la circulation d'air entre l'écran translucide 26 et le voyant extérieur 18 afin d'éviter un phénomène de condensation, et en même temps une homogénéisation de la teinte dudit voyant à la lumière du jour. Éventuellement, le boîtier optique 4 peut comporter des évents non représentés, pour favoriser un écoulement d'air entre le cadre 20 et le voyant extérieur 18.

Bien entendu, les sources de lumière 6A et 6B mentionnées ci-dessus sont choisies de sorte à pouvoir émettre à travers le voyant extérieur 18 des signaux lumineux conforment aux normes en vigueur. À titre d'exemple non limitatif, la première source de lumière 6A est configurée pour émettre un faisceau lumineux dont l'intensité lumineuse est comprise entre 5 lm et 200 lm selon la fonction souhaitée. La deuxième source de lumière 6B est configurée pour émettre un faisceau lumineux dont l'intensité lumineuse est comprise entre 5 lm et 200 lm, selon de la fonction souhaitée.

En conclusion, le dispositif lumineux 2 selon l'invention se caractérise par un agencement particulier entre le voyant extérieur 18 de couleur sombre, le cadre 20 et l'écran translucide 26. Comme illustré sur la figure 2, cet agencement permet avantageusement d'absorber la majorité de l'intensité lumineuse de la lumière du jour 30, de sorte que les sources de lumière 6A et 6B et leur réflecteur optique 16 ne soient pas visibles depuis l'extérieur du dispositif lumineux 2. De ce fait, lorsqu'il est éteint, le dispositif lumineux apparait de couleur très sombre et très homogène à la lumière du jour. Un dispositif lumineux selon l'invention permet ainsi d'éviter, ou du moins de diminuer, un contraste de couleur avec la carrosserie d'un véhicule automobile de couleur sombre.

## Revendications

1. Dispositif lumineux (2) pour véhicule automobile, comprenant un boîtier optique (4) dans lequel sont présents une source de lumière (6A, 6B) et un réflecteur optique (16) agencé pour diriger un faisceau lumineux, émis par la source de lumière (6A, 6B), à travers une ouverture (14) du boîtier optique, l'ouverture (14) étant obturée par un voyant extérieur (18) afin de protéger des intempéries la source de lumière (6A, 6B) et le réflecteur optique (16), le voyant extérieur (18) étant noir ou coloré à la lumière du jour, **caractérisé en ce que** le voyant extérieur (18) absorbe entre 80% et 95% de l'intensité de la lumière du jour, et **en ce qu'**un écran translucide (26) est interposé entre le réflecteur optique (16) et le voyant extérieur (18), l'écran translucide (26) étant distant du voyant extérieur (18), de manière à homogénéiser la lumière du jour réfléchie par les différents éléments présents à l'intérieur du boîtier optique, et **en ce qu'**un cadre (20) est placé entre la source de lumière (6A, 6B) et l'écran translucide (26), le cadre (20) comportant au moins une ouverture laissant passer au moins une partie du faisceau lumineux émis par la source de lumière (6A, 6B), et **en ce que** le cadre (20) masque au moins une partie de l'intérieur du boîtier afin de favoriser une plus grande homogénéisation de la lumière réfléchie par l'intérieur dudit boîtier, et **en ce que** la surface du cadre en vis-à-vis du voyant extérieur (18) est parallèle ou sensiblement parallèle au voyant extérieur, et **en ce que** l'écran translucide (26) recouvre au moins en partie, la surface du cadre (20) en vis-à-vis du voyant extérieur (18).

2. Dispositif lumineux (2) selon la revendication précédente, **caractérisé en ce que** le voyant extérieur (18) est de couleur bleue, rouge ou autre.

3. Dispositif lumineux (2) selon l'une des revendications précédentes, **caractérisé en ce que** l'écart entre l'écran translucide (26) et le voyant extérieur (18) est compris entre 1 mm et 10 mm, de préférence entre 2 mm et 4 mm.

4. Dispositif lumineux (2) selon l'une des revendications précédentes, **caractérisé en ce que** le voyant extérieur (18) a une épaisseur comprise entre 2 mm et 3,5 mm, de préférence de l'ordre de 2,2 mm.

5. Dispositif lumineux (2) selon l'une des revendications précédentes, **caractérisé en ce qu'**un faisceau lumineux sous incidence normale est diffusé par l'écran translucide (26), dans une plage d'angle de réflexion comprise entre 0° et 41°, de préférence entre 0° et 20°.

6. Dispositif lumineux (2) selon l'une des revendications précédentes, **caractérisé en ce que** l'écran translucide (26) comporte un motif visible, à travers le voyant extérieur (18), lorsque la source de lumière (6A, 6B) est allumée.

7. Dispositif lumineux (2) selon la revendication précédente, **caractérisé en ce que** le motif est sérigraphié et/ou incrusté dans l'écran translucide (26).

8. Dispositif lumineux (2) selon l'une des revendications précédentes, **caractérisé en ce que** la surface du cadre (20), en vis-à-vis du voyant extérieur (18), a une couleur de teinte sombre ou obscure, de préférence une couleur similaire au voyant extérieur (18).

9. Véhicule automobile comprenant au moins un dispositif lumineux (2) selon l'une des revendications précédentes.

## Patentansprüche

1. Lichtvorrichtung (2) für ein Kraftfahrzeug mit einem optischen Gehäuse (4), in dem eine Lichtquelle (6A, 6B) und ein optischer Reflektor (16), der dazu ausgelegt ist, einen von der Lichtquelle (6A, 6B) ausgesandten Lichtstrahl durch eine Öffnung (14) des optischen Gehäuses zu führen, vorhanden sind, wobei die Öffnung (14) durch eine äußere Abdeckung (14) verschlossen ist, um die Lichtquelle (6A, 6B) und den optischen Reflektor (16) vor Unwetter zu schützen, wobei die äußere Abdeckung (18) bei Tageslicht schwarz oder farbig ist,
**dadurch gekennzeichnet, daß** die äußere Abdeckung (18) zwischen 80% und 95% der Lichtstärke des Tageslichts absorbiert und daß ein durchscheinender Schirm (26) zwischen dem optischen Reflektor (16) und der äußeren Abdeckung (18) angeordnet ist, um das von den verschiedenen, im Inneren des optischen Gehäuses vorhandenen Elementen reflektierte Tageslicht zu homogenisieren, und daß ein Rahmen (20) zwischen der Lichtquelle (6A, 6B) und dem durchscheinenden Schirm (26) angeordnet ist, wobei der Rahmen (20) mindestens eine Öffnung aufweist, die mindestens einen Teil des von der Lichtquelle (6A, 6B) ausgesandten Lichtstrahls durchläßt, und daß der Rahmen (20) mindestens einen Teil des Inneren des Gehäuses bedeckt, um eine größere Homogenisierung des vom Inneren des Gehäuses reflektierten Lichts zu fördern, und daß die Oberfläche des Rahmens gegenüber der äußeren Abdeckung (18) parallel oder im Wesentlichen parallel zur äußeren Abdeckung ist und daß der durchscheinende Schirm (26) die Oberfläche des Rahmens (20) gegenüber der äußeren Abdeckung (18) mindestens teilweise bedeckt.

2. Lichtvorrichtung (2) gemäß dem vorangehenden Anspruch, **dadurch gekennzeichnet, daß** die äußere Abdeckung (18) von blauer, roter oder anderer Farbe ist.

3. Lichtvorrichtung (2) gemäß einem der vorangehenden Ansprüche, **dadurch gekennzeichnet, daß** der Abstand zwischen dem durchscheinenden Schirm (26) und der äußeren Abdeckung (18) zwischen 1 mm und 10 mm, vorzugsweise zwischen 2 mm und 4 mm beträgt.

4. Lichtvorrichtung (2) gemäß einem der vorangehenden Ansprüche, **dadurch gekennzeichnet, daß** die äußere Abdeckung (18) eine Dicke zwischen 2 mm und 3,5 mm, vorzugsweise von in etwa 2,2 mm hat.

5. Lichtvorrichtung (2) gemäß einem der vorangehenden Ansprüche, **dadurch gekennzeichnet, daß** ein Lichtstrahl unter rechtwinkligem Einfall durch den durchscheinenden Schirm (26) in einem Reflexionswinkelbereich zwischen 0° und 41°, vorzugsweise zwischen 0° und 20° gestreut wird.

6. Lichtvorrichtung (2) gemäß einem der vorangehenden Ansprüche, **dadurch gekennzeichnet, daß** der durchscheinende Schirm (26) durch die äußere Abdeckung (18) hindurch ein Motiv aufweist, das sichtbar ist, wenn die Lichtquelle (6A, 6B) eingeschaltet ist.

7. Lichtvorrichtung (2) gemäß dem vorangehenden Anspruch, **dadurch gekennzeichnet, daß** das Motiv aufgedruckt und/oder in den durchscheinenden Schirm (26) eingebettet ist.

8. Lichtvorrichtung (2) gemäß einem der vorangehenden Ansprüche, **dadurch gekennzeichnet, daß** die Oberfläche des Rahmens (20) gegenüber der äußeren Abdeckung (18) eine gedeckte oder dunkle Farbe, vorzugsweise eine ähnliche Farbe wie die äußere Abdeckung (18) hat.

9. Kraftfahrzeug mit mindestens einer Lichtvorrichtung (2) gemäß einem der vorangehenden Ansprüche.

## Claims

1. A lighting device (2) for a motor vehicle, comprising an optical housing (4) in which are present a light source (6A, 6B) and an optical reflector (16) arranged in such a way as to direct a light beam, emitted by the light source (6A, 6B), through an opening (14) of the optical housing, the opening (14) being obturated by an external indicator light (18) in order to protect the light source (6A, 6B) and the optical reflector (16) from bad weather, the external indicator light (18) is black or colored in the light of day **characterized in that**, the external indicator light (18) absorbs between 80 % and 95 % of the daylight intensity, and **in that** a translucent screen (26) is interposed between the optical reflector (16) and the external indicator light (18), so as to homogenize the daylight reflected by the various elements present inside the optical box, and **in that** a frame (20) is placed between the light source (6A, 6B) and the translucent screen (26), the frame (20) including at least one opening letting at least a part of the light beam emitted by the light source (6A, 6B) pass through, and **in that** the frame (20) hides at least a part of the inside of the housing in order to favour a greater homogenization of the light reflected by the inside of said frame, and **in that** the surface of the frame opposite the external indicator light (18) is parallel or substantially parallel to the external indicator light, and **in that** the translucent screen (26) covers at least partly the surface of the frame (20) opposite the external indicator light (18).

2. The lighting device (2) according to the preceding claim, **characterized in that** the external indicator light (18) is of blue, red or another colour.

3. The lighting device (2) according to one of the previous claims, **characterized in that** the distance between the translucent screen (26) and the external indicator light (18) is comprised between 1 mm and 10 mm, preferably between 2 mm and 4 mm.

4. The lighting device (2) according to one of the previous claims, **characterized in that** the external indicator light (18) has a thickness comprised between 2 mm and 3.5 mm, preferably of the order of 2.2 mm.

5. The lighting device (2) according to one of the previous claims, **characterized in that** a normally incident light beam is diffused by the translucent screen (26), in a reflection angle range comprised between 0° and 41°, preferably between 0° and 20°.

6. The lighting device (2) according to one of the previous claims, **characterized in that** the translucent screen (26) includes a pattern that is visible through the external indicator light (18) when the light source (6A, 6B) is turned on.

7. The lighting device (2) according to the preceding claim, **characterized in that** the pattern is silk-screen printed and/or inlaid into the translucent screen (26).

8. The lighting device (2) according to one of the previous claims, **characterized in that** the surface of the frame (20), opposite the external indicator light (18), has a dark or obscure colour, preferably a colour similar to that the external indicator light (18).

9. A motor vehicle comprising at least one lighting device (2) according to one of the preceding claims.
